# FASCICULE DE BREVET EUROPEEN

(11) **EP 0 634 621 B1**
(45) Date de publication et mention de la délivrance du brevet: **25.03.1998**
(21) Numéro de dépôt: 94201830.0
(22) Date de dépôt: 25.06.1994
(51) Int. Cl.: F41A 17/30

(54) **Mécanisme de mise à feu pour armes à feu**
Abzugsmechanismus für Feuerwaffen
Firing mechanism for fire arms

(30) Priorité: 14.07.1993 BE 9300727
(43) Date de publication de la demande: 18.01.1995
(73) Titulaire: BROWNING S.A., B-4040 Herstal (BE)
(72) Inventeur: Rousseau, Joseph, Mountain Green, Utah 84050 (US)
(74) Mandataire: Donné, Eddy

(56) Documents cités:
- EP-A- 0 428 292
- DE-C- 345 118
- FR-A- 1 044 264
- GB-A- 664 737
- US-A- 1 376 165
- US-A- 4 151 670

## Description

L'invention concerne un mécanisme de mise à feu pour armes à feu, ce mécanisme comprenant un chien pivotant entre une position "armée" et une position "tombée" en contact avec le percuteur, une gâchette pouvant retenir le chien en position armée, une détente proprement dite commandant la gâchette, des moyens pour faire pivoter le chien à partir de sa position armée vers le percuteur de l'arme lorsque ce chien est libéré par la gâchette et un dispositif de sécurité comprenant un élément de verrou enclenchable manuellement, pouvant bloquer la détente et le chien armé.

Un mécanisme à feu de ce genre est décrit dans EP-A-0.428.292. Ce mécanisme comprend un élément de verrou pouvant pivoter autour de son axe qui est parallèle à l'axe de rotation du chien. Dans sa position de sécurité, cet élément de verrou agit directement sur le chien, empêchant sa rotation, et bloque en même temps le séparateur reliant la détente à la gâchette, empêchant ainsi indirectement le mouvement de la détente.

Un pivotement involontaire de la gâchette ou une rotation involontaire du chien en cas de bris de la gâchette ou de la partie du chien coopérant avec la gâchette est ainsi exlu lorsque l'élément de verrou se trouve en position de sécurité.

L'élément de sécurité pivotable ne peut cependant pas être mis en position de sécurité que lorsque le chien est armé, l'armement du chien étant impossible lorsque l'élément de verrou est en cette dernière position.

Après l'armement du chien, celui-ci peut heurter involontairement le percuteur tant que l'élément de verrou n'ait pas été pivoté en position de sécurité.

L'invention a pour but de pallier à cet inconvénient et de procurer un mécanisme de mise à feu possédant une sécurité supplémentaire empêchant de manière sûre que le chien vienne en contact avec le percuteur tant que le dispositif de sécurité est enclenché.

Conformément à l'invention, ce but est atteint par le fait que l'élément de verrou, en position de sécurité, coopère non seulement avec la détente, mais simultanément avec les moyens pour faire pivoter le chien, ces moyens comprenant un élément de commande dont une extrémité est fixée de manière pivotante au chien à une distance de son axe de pivotement, cet élément de commande étant pourvu d'une partie qui est retenue par une partie de l'élément de verrou lorsque ce dernier se trouve en position de sécurité et que le chien est armé, l'élément de verrou permettant tant en position de sécurité qu'en position de tir le passage, lors de l'armement du chien, de la partie susdite de l'élément de commande à sa position où elle est retenue par l'élément de verrou, la partie de l'élément de commande n'empêchant pas le passage de l'élément de verrou de sa position de tir à sa position de sécurité et inversement lorsqu'elle est retenue par l'élément de verrou.

Dans une forme de réalisation particulière de l'invention, l'élément de verrou est déplaçable dans une direction parallèle à l'axe de pivotement du chien et comprend une partie coopérant en position de sécurité avec la détente et une autre partie coopérant en la même position avec les moyens pour faire pivoter le chien.

L'élément de commande peut être une bielle, les moyens pour faire pivoter le chien comprenant un poussoir poussant l'extrémité de la bielle éloignée du chien. La partie qui est retenue de l'élément de commande est de préférence un crochet.

Afin de mieux faire ressortir les caractéristiques de l'invention, une forme d'exécution préférentielle est donnée ci-après à simple titre d'exemple, sans aucun caractère limitatif, en se référant aux dessins annexés, dans lesquels:
la figure 1 représente un fusil dans lequel est incorporé un mécanisme de mise à feu selon l'invention;
la figure 2 représente en coupe longitudinale la partie indiquée par F2 à la figure 1, partie généralement appelée "sous-garde", à une échelle plus grande et avec le mécanisme de mise à feu en position armée;
la figure 3 représente une coupe selon la ligne III-III de la figure 2;
la figure 4 représente une vue en perspective de la partie du fusil représentée à la figure 2;
la figure 5 représente une coupe semblable à celle de la figure 2, mais avec le mécanisme de mise à feu en position de détente et le chien donc en position tombée;
la figure 6 représente une coupe selon la ligne VI-VI de la figure 5;
la figure 7 représente une coupe semblable à celles des figures 2 et 6, mais dans le cas où par accident la gâchette ne retient plus le chien en position armée tandis que le dispositif de sécurité demeure en position de sécurité;
la figure 8 représente une coupe selon la ligne XIII-XIII de la figure 7.

Le fusil selon la figure 1 comprend, de manière connue, une carcasse 1 avec la sous-garde 1', une crosse 2 montée à une extrémité sur la carcasse, un canon 3, montée à l'autre extrémité de la carcasse 1 et, à l'intérieur de la carcasse 1, un percuteur 4 (voir figure 5), un mécanisme d'armement et un mécanisme de mise à feu.

Le mécanisme de mise à feu comprend, également de façon connue, un chien 5 monté de manière pivotante sur la sous-garde 1' autour d'un axe transversal 6 entre une position dite "armée" telle que représentée aux figures 2 et 4, et une position dite "tombée", représentée à la figure 5, dans laquelle le chien 5 heurte le percuteur 4. Ce percuteur 4 se trouve en avant, c'est-à-dire du côté du canon 3, par rapport au chien 5, en position tombée. La partie du chien 5 éloignée de l'axe 6 est repliée vers l'arrière vue dans cette position et forme à l'extrémité un bec 7.

Le dispositif de mise à feu comprend également une gâchette 8 en forme de L, montée de manière pivotante dans la sous-garde 1' à l'aide d'un axe 9 et pouvant retenir le chien 5 dans sa position armée. Cette gâchette 8 est retenue dans sa position armée, c'est-à-dire la position représentée à la figure 2 dans laquelle elle retient le chien 5, à l'aide d'un ressort 10 sous tension entourant l'axe 9 et s'appuyant d'une part contre une partie 11 de la sous-garde 1' et inséré d'autre part dans un trou 12 prévu dans la gâchette 8.

Une détente proprement dite 13 est montée de manière pivotante dans la sous-garde 1' à l'aide d'un axe 14 et commande la gâchette par l'intermédiaire d'un séparateur 15.

Le séparateur 15 est monté de manière rotative entre les deux jambes de l'extrémité supérieure en fourche de la détente 13 à l'aide d'un axe 16. Les axes 9, 14 et 16 sont parallèles à l'axe 6 du chien 5. Un ressort 17 fixé d'une part à un support 18 solidaire de la sous-garde 1' et d'autre part au séparateur 15, à une distance de l'axe 16, tire le levier et par conséquent l'extrémité supérieure de la détente 13 en arrière, c'est-à-dire dans la position normale représentée aux figures 2 et 4.

Le séparateur 15 est empêché de pivoter sous l'action du ressort 17 parce que son extrémité avant est prise en-dessous d'une extrémité repliée vers l'arrière d'un bras de la gâchette 8.

Cette extrémité est pourvue à l'arrière d'un cran 19 dans lequel le bec 7 du chien 5 s'accroche en position armée.

Le mécanisme de mise à feu comprend également des moyens 20 pour faire pivoter le chien 5 dès qu'il n'est plus retenu par la gâchette 8, ces moyens 20 comprenant une bielle de chien 21, s'étendant entre les bras de fourche de la détente 13 et fixée par son extémité avant de manière pivotante au chien 5 à l'aide d'un axe 22 parallèle à, mais situé à une distance de, l'axe 6, et un poussoir 23 poussé en avant par un ressort 24, agissant sur l'extrémité arrière de la bielle 21 et montée dans un creux 25 dans la sous-garde 1'.

Une des caractéristiques de l'invention est que l'extrémité arrière de la bielle 21 forme un crochet 26.

Le mécanisme de mise à feu comprend en outre un dispositif de sécurité manuel qui est composé essentiellement d'un élément de verrou 27, logé dans une ouverture transversale dans la sous-garde 1' et s'étendant donc parallèlement aux axes 6, 9, 14 et 16.

Il est également caractéristique que cet élément de verrou 27 ne comprend pas uniquement une partie 28 coopérant, en position de sécurité, directement avec la détente 13 pour l'empêcher d'être actionnée, mais également une partie 29, coopérant dans cette position avec le crochet 26 de la bielle 21 pour retenir celle-ci. L'élément de verrou 27 peut être mû de la position de sécurité , telle que représentée aux figures 7 et 8 à la position dite de tir, telle que représentée aux figures 2 à 6, par coulissement selon son axe longitudinal, à l'aide d'un bouton 30 formé à une extrémité et faisant saillie à l'extérieur de la sous-garde 1', du côté droit ou du côté gauche selon le choix de l'utilisateur de l'arme, la symétrie de l'élément de verrou le rendant réversible.

La partie 28 a une section en forme de triangle avec la pointe en bas. La partie 29 adjacente a la même section mais avec une encoche dans les deux coins supérieurs de manière à former à cet endroit un cran d'arrêt dans lequel le crochet 26 de la bielle 21 s'accroche en position armée du chien 5 et position de sécurité de l'élément de verrou 27. Cet cran d'arrêt destiné à recevoir le crochet 26 est flanqué de part et d'autre d'une partie de l'élément de verrou 27 faisant saillie par rapport au cran d'arrêt de sorte que, lorsque le crochet 26 est engagé dans ce cran d'arrêt, le changement de position de l'élément de verrou 27 est empêché par la présence du crochet 26. Entre les parties 28 et 29 d'une part et le bouton 30 d'autre part, l'élément de verrou 27 comprend une partie 31 à section triangulaire mais plus petite que celle de la partie 28.

Le mécanisme de mise à feu fonctionne comme suit:
L'armement du chien 5 se fait de manière connue. En position armée, le chien 5 est accroché avec son bec 7 dans le cran 19 de la gâchette 8. Cette dernière retient également le séparateur 15 dans la position représentée à la figure 2. La bielle 21 repousse alors le poussoir 23 à l'encontre du ressort 24.

Lorsque l'élément de verrou 27 est en position de sécurité, la partie 28 est en contact avec la détente 13 et empêche tout mouvement de celle-ci. En même temps, le crochet 26 de la bielle 21 est situé derrière et en face du cran d'arrêt de la partie 29. L'armement du chien 5 peut avoir lieu tandis que l'élément de verrou 27 est en position de sécurité. Dans ce but, lors du mouvement arrière de la bielle 21, la face oblique 33 du crochet 26 force la partie arrière de la bielle 21, y compris le crochet 26, à passer au-dessus de la face supérieure 32 de l'élément de verrou 27. Ce faisant, l'appui de la bielle 21 glisse obliquement sur la face 34 du poussoir 23. Une fois le crochet 26 de la bielle 21 passé en arrière du cran d'arrêt de la partie 29 de l'élément de verrou 27, l'action du ressort 24 combinée à l'obliquité de la face 34 du poussoir 23 entraîne la partie arrière de la bielle 21, y compris le crochet 26, dans une position où le crochet 26 est en regard du cran d'arrêt de la partie 29 de l'élément de verrou 27. Une fois armé, le chien 5 est donc mis en sécurité jusqu'à ce qu'on fasse passer l'élément de verrou 27 en position de tir.

Après avoir déverrouillé l'élément de verrou 27 et donc l'avoir mis en position de tir, ce qui est réalisé en poussant sur le bouton 30 et en déplaçant l'élément de verrou 27 jusque dans la position de la figure 3, le mécanisme de détente se trouve alors dans la position telle que représentée aux figures 2 à 4. Le chien 5 reste accroché à la gâchette 8 et rien ne se passe, mais la détente 13 peut être tirée vers l'arrière puisqu'elle se trouve en face de la partie plus petite 31 de l'élément de verrou 27 et la bielle 21 n'est plus retenue par l'élément de verrou 27 parce qu'elle se trouve au-dessus de cette partie 31 et donc à côté du cran d'arrêt de la partie 29.

Lorsqu'on tire la détente 13 vers l'arrière, le séparateur 15 est poussé en avant et fait basculer la gâchette 8 en avant à l'encontre du ressort 10. Le chien 5 est ainsi libéré et, puisque le crochet 26 de la bielle 21 ne rencontre aucune obstacle, il pivote jusqu'en position tombée et heurte le percuteur 4 comme représenté aux figures 5 et 6.

Aux figures 7 et 8, l'élément de verrou 27 est représenté en position de sécurité. Comme déjà expliqué, la détente 13 est alors bloquée et le crochet 26 de la bielle 21 se trouve en regard de la partie 29 de l'élément de verrou 27. Si pour une raison quelconque, par exemple un pivotement involontaire de la gâchette 8 sous l'effet d'un choc ou un manquement mécanique tel que le bris du chien 5 ou de la gâchette 8, la gâchette 8 ne retient plus le chien 5, ce dernier est cependant empêché par la bielle 21 de heurter le percuteur 4, cette bielle 21 formant une sécurité supplémentaire et restant accrochée à l'élément de verrou 27.

Dû au fait que le crochet 26 de la bielle 21 se trouve dans une des encoches formant un cran d'arrêt de la partie 29 de l'élément de verrou 27, il est en plus impossible de faire passer l'élément de verrou 27 en position de tir. On doit d'abord réarmer le chien 5. Si après ce réarmement, on peut faire passer l'élément de verrou 27 en position de tir, c'est que le décrochage intempestif du chien 5 était dû à un choc et pas à une défaillance mécanique et l'arme peut être utilisé normalement.

Si par contre, après avoir réarmé le chien 5, on n'arrive toujours pas à faire passer l'élément de verrou 27 en position de tir, on est en présence d'une défaillance mécanique qui demande, pour être réparée, d'enlever l'ensemble sous-garde de l'arme. L'arme est donc inopérantetant que cette réparation n'a pas été faite.

Le mécanisme de mise à feu décrit ci-devant possède une sécurité accrue et empêche que le chien 5 heurte le percuteur 4 même en cas d'un choc ou d'une défaillance mécanique, lorsque l'élément de verrou 27 est en position de sécurité.

Le chien 5 peut passer de la position "tombée" à la position "armée" quelle que soit la position de la sûreté, c'est-à-dire l'élément de verrou 27 (position "tir" ou position "sûreté").

La sûreté peut être engagée en position "tir" ou "sûreté" quelle que soit la position du chien 5 ("tombée" ou "armée"), sauf si, à la suite d'une défaillance mécanique, le crochet 26 est maintenu en contact avec la partie 29 de l'élément de verrou 27.

Il est évident que de nombreuses modifications peuvent être apportées à l'exemple susdécrit, sans pour autant sortir du cadre de l'invention.

En particulier, la forme de l'élément de verrou n'est donnée qu'à titre d'exemple. D'autres formes sont possibles pour autant qu'en position de sécurité, une partie puisse empêcher le mouvement de la détente, tandis que simultanément une autre partie puisse retenir la bielle du chien ou tout autre moyen pour faire pivoter le chien lorqu'il est libéré par la gâchette.

La connexion entre la détente et la gâchette ne doit pas nécessairement être constituée par un séparateur. En effet, la gâchette peut être un élément ou une partie de la détente.

## Revendications

1. Mécanisme de mise à feu pour armes à feu, ce mécanisme comprenant un chien (5) pivotant entre une position "armée" et une position "tombée" en contact avec le percuteur (4), une gâchette (8) pouvant retenir le chien (5) en position armée, une détente proprement dite (13) commandant la gâchette (8), des moyens (20) pour faire pivoter le chien (5) à partir de sa position armée vers le percuteur (4) de l'arme lorsque ce chien (5) est libéré par la gâchette (8) et un dispositif de sécurité comprenant un élément de verrou (27) enclenchable manuellement, pouvant bloquer la détente (13) et le chien (5) armé, caractérisé en ce que l'élément de verrou (27), en position de sécurité, coopère non seulement avec la détente (13), mais simultanément avec les moyens (20) pour faire pivoter ce chien (5) ces moyens comprenant un élément de commande (21) dont une extrémité est fixée de manière pivotante au chien (5) à une distance de son axe de pivotement (6), cet élément de commande (21) étant pourvu d'une partie (26) qui est retenue par une partie (29) de l'élément de verrou (27) lorsque ce dernier se trouve en position de sécurité et que le chien (5) est armé, l'élément de verrou (27) permettant tant en position de sécurité qu'en position de tir le passage, lors de l'armement du chien (5), de la partie (26) susdite de l'élément de commande (21) à sa position où elle est retenue par l'élément de verrou (27), la partie (26) de l'élément de commande (21) n'empêchant pas le passage de cet élément de verrou (27) de sa position de tir à sa position de sécurité et inversement, lorsqu'elle est retenue par l'élément de verrou (27).

2. Mécanisme selon la revendication 1, caractérisé en ce que l'élément de verrou (27) est déplaçable dans une direction parallèle à l'axe de pivotement (6) du chien (5) et comprend une partie (28) coopérant en position de sécurité avec la détente (13) et une autre partie (29) coopérant en la même position avec les moyens (20) pour pivoter le chien (5).

3. Mécanisme selon la revendication 1 ou 2, caractérisé en ce que l'élément de commande (21) des moyens (20) pour pivoter le chien (5) est une bielle, ces moyens (20) comprenant en outre un poussoir (23) poussant sur l'extrémité de la bielle (21) éloignée du chien (5).

4. Mécanisme selon l'une ou l'autre des revendications précédentes, caractérisé en ce que la partie (26) de l'élément de commande (21) coopérant avec l'élément de verrou (27) est un crochet.

5. Mécanisme selon les revendications 3 et 4, caractérisé en ce que la partie (29) de l'élément de verrou (27) coopérant avec le crochet (26) de la bielle (21) est de telle forme que, lorsque le crochet (26) est accroché par cette partie, un déplacement de l'élément de verrou (27) pour le mettre hors de position de sécurité est impossible.

6. Mécanisme selon l'une ou l'autre des revendications 4 et 5, caractérisé en ce que la partie (29) de l'élément de verrou (27) coopérant avec le crochet (26) de la bielle (21) possède une partie en forme de cran d'arrêt dans lequel le crochet (26) peut s'accrocher.

7. Mécanisme selon l'une ou l'autre des revendications précédentes, caractérisé en ce que la partie (28) de l'élément de verrou (27) coopérant avec la détente (13) a une section triangulaire ou assimilée.

8. Mécanisme selon l'une ou l'autre des revendications précédentes, caractérisé en ce que la détente (13) commande la gâchette (8) par l'intermédiaire d'un séparateur (15) fixé par une extrémité de manière pivotante à la détente (13) et venant en contact avec son autre extrémité avec une extrémité de la gâchette (8) en position active dans laquelle elle retient le chien (5), le mouvement du séparateur (15), suite au mouvement de la détente (13), causant le pivotement de la gâchette (8) à l'encontre d'un ressort (10) à une position dans laquelle elle lâche le chien (5).

## Claims

1. Firing mechanism for fire arms, comprising a hammer (5) pivoting between a "cocked" position and a "tumbled" position in contact with the striker (4), a tumbler (8) which can retain the hammer (5) in the cocked postion, an actual trigger (13) which controls the tumbler (8), means (20) for having the hammer (5) pivoted from its cocked position towards the striker (4) of the weapon when the hammer (5) is released by the tumbler (8), and a safety device containing a locking element (27) which can be locked manually and which can block the trigger (13) and the cocked hammer (5), characterized in that the locking element (27), in safety position, not only cooperates with the trigger (13), but simultaneously with the means (20) for pivoting this hammer (5), whereby these means comprise an actuation element (21), one extremity of which is fixed pivotable to the hammer (5) at a distance to its pivoting axis (6), whereby this actuation element (21) is provided with a part (26) which is retained by a part (29) of the locking element (27) when this latter is in safety position and the hammer (5) is cocked, whereby the locking element (27), in safety position as well as in firing position, during cocking of the hammer (5), allows the transition of the above-said part (26) of the actuation element (21) into its position in which it is retained by the locking element (27), whereby the part (26) of the actuation element (21) does not prevent the transition of this locking element (27) from its firing position into its safety position and reverse, while it is retained by the locking element (27).

2. Mechanism according to claim 1, characterized in that the locking element (27) is movable in a direction parallel to the pivoting axis (6) of the hammer (5) and comprises a part (28) which, in safety position, cooperates with the trigger (13), and another part (29) cooperating in the same position with the means (20) for pivoting the hammer (5).

3. Mechanism according to claim 1 or 2, characterized in that the actuation element (21) of the means (20) for pivoting the hammer (5) is a rod, whereby these means (20), amongst others, comprise a pushing element (23) pushing upon the extremity of the rod (21) which is located away from the hammer (5).

4. Mechanism according to any of the preceding claims, characterized in that the portion (26) of the actuation element (21) cooperating with the locking element (27) is a hook.

5. Mechanism according to claims 3 and 4, characterized in that the part (29) of the locking element (27) cooperating with the hook (26) of the rod (21) has such a shape that, when the hook (26) is engaged by this part, it is impossible to move the locking element (27) out of the safety position.

6. Mechanism according to any of the claims 4 and 5, characterized in that the part (29) of the locking element (27) cooperating with the hook (26) of the rod (21), comprises a part in the shape of a detent portion in which the hook (26) can engage.

7. Mechanism according to any of the preceding claims, characterized in that the part (28) of the locking element (27) cooperating with the trigger (13) has a triangular or similar cross-section.

8. Mechanism according to any of the preceding claims, characterized in that the trigger (13) actuates the tumbler (8) by means of a separating lever (15) fixed with one end in a pivotable manner to the trigger (13) and with its other end coming into contact with an extremity of the tumbler (8) in the active position in which it retains the hammer (5), whereby the movement of the separating lever (15), following the movement of the trigger (13), causes the tumbler (8) to pivot against a spring (10) into a position in which it releases the hammer (5).

## Patentansprüche

1. Abzugsmechanismus für Feuerwaffen, wobei dieser Mechanismus einen Abzugshahn (5) umfaßt, der zwischen einer Position "gespannt" und einer Position "gefallen" in Kontakt mit dem Schlagbolzen (4) schwenkt, einen Abzugshebel (8), der den Abzugshahn (5) in gespannter Position zurückhalten kann, einen eigentlichen Abzug (13), der den Abzugshebel (8) betätigt, Mittel (20), um den Abzugshahn (5) von seiner gespannten Position zum Schlagbolzen (4) der Waffe zu schwenken, wenn dieser Abzugshahn (5) durch den Abzugshebel (8) gelöst wird, und eine Sicherungsvorrichtung, die ein manuell einrastbares Verriegelungselement (27) umfaßt, welches den Abzug (13) und den gespannten Abzugshahn (5) blockieren kann, dadurch gekennzeichnet, daß das Verriegelungselement (27), in Sicherungsposition, nicht nur mit dem Abzug (13), sondern gleichzeitig mit den Mitteln (20) zum Schwenken des Abzugshahns (5) zusammenwirkt, wobei diese Mittel ein Betätigungselement (21) umfassen, wovon ein Ende schwenkbar am Abzugshahn (5) in einem Abstand zu seiner Schwenkachse (6) befestigt ist, wobei dieses Betätigungselement (21) mit einem Teil (26) versehen ist, das durch einen Teil (29) des Verriegelungselements (27) zurückgehalten wird, wenn dieses letztere sich in Sicherungsposition befindet und der Abzugshahn (5) gespannt ist, wobei das Verriegelungselement (27) sowohl in Sicherungsposition als auch in Schußposition beim Spannen des Abzugshahns (5) den Übergang des besagten Teils (26) des Betätigungselements (21) in seine Position, in der es durch das Verriegelungselement (27) zurückgehalten wird, gestattet, wobei der Teil (26) des Betätigungselements (21) nicht den Übergang dieses Verriegelungselements (27) von seiner Schußposition in seine Sicherungsposition und umgekehrt verhindert, während es durch das Verriegelungselement (27) zurückgehalten wird.

2. Mechanismus gemäß Anspruch 1, dadurch gekennzeichnet, daß das Verriegelungselement (27) in einer Richtung parallel zur Schwenkachse (6) des Abzugshahns (5) bewegbar ist und einen Teil (28) umfaßt, der in Sicherungsposition mit dem Abzug (13) zusammenwirkt, und einen anderen Teil (29), der in derselben Position mit den Mitteln (20) zum Schwenken des Abzugshahns (5) zusammenwirkt.

3. Mechanismus gemäß Anspruch 1 oder 2, dadurch gekennzeichnet, daß das Betätigungselement (21) der Mittel (20) zum Schwenken des Abzugshahns (5) eine Stange ist, wobei diese Mittel (20) unter anderem ein Druckelement (23), das auf das vom Abzugshahn (5) entfernte Ende der Stange (21) drückt, umfassen.

4. Mechanismus gemäß einem der vorgenannten Ansprüche, dadurch gekennzeichnet, daß der Teil (26) des Betätigungselements (21), der mit dem Verriegelungselement (27) zusammenwirkt, ein Haken ist.

5. Mechanismus gemäß den Ansprüchen 3 und 4, dadurch gekennzeichnet, daß der Teil (29) des Verriegelungselements (27), der mit dem Haken (26) der Stange (21) zusammenwirkt, eine solche Form aufweist, daß, wenn der Haken (26) durch diesen Teil eingehakt wird, ein Herausbewegen des Verriegelungselements (27) aus der Sicherungsposition unmöglich ist.

6. Mechanismus gemäß einem der Ansprüche 4 und 5, dadurch gekennzeichnet, daß das Teil (29) des Verriegelungselements (27), das mit dem Haken (26) der Stange (21) zusammenwirkt, einen Teil in Form einer Sperrklinke besitzt, in dem der Haken (26) einhaken kann.

7. Mechanismus gemäß einem der vorgenannten Ansprüche, dadurch gekennzeichnet, daß der Teil (28) des Verriegelungselements (27), der mit dem Abzug (13) zusammenwirkt, einen dreieckigen oder vergleichbaren Querschnitt hat.

8. Mechanismus gemäß einem der vorgenannten Ansprüche, dadurch gekennzeichnet, daß der Abzug (13) den Abzugshebel (8) durch das Dazwischentreten eines Trennhebels (15) betätigt, der an einem Ende schwenkbar am Abzug (13) befestigt ist und mit seinem anderen Ende in Kontakt kommt mit einem Ende des Abzugshebels (8) in aktiver Position, worin er den Abzugshahn (5) zurückhält, wobei die Bewegung des Trennhebels (15), infolge der Bewegung des Abzugs (13), das Schwenken des Abzugshebels (8) gegen eine Feder (10) in eine Position verursacht, worin er den Abzugshahn (5) freigibt.
